# EUROPÄISCHE PATENTSCHRIFT

(11) **EP 0 030 212 B1**
(45) Veröffentlichungstag und Bekanntmachung des Hinweises auf die Patenterteilung: **09.02.1983**
(21) Anmeldenummer: 80810361.8
(22) Anmeldetag: 24.11.1980
(51) Int. Cl.: C25C 3/16

(54) **Anodenträgersystem für eine Schmelzflusselektrolysezelle**
Anode supporting system for a fusion electrolysis cell
Système de support d'anodes pour une cuve d'électrolyse ignée

(30) Priorität: 03.12.1979 CH 10704/79; 12.09.1980 CH 6865/80
(43) Veröffentlichungstag der Anmeldung: 10.06.1981
(73) Patentinhaber: Schweizerische Aluminium AG, 8212 Neuhausen am Rheinfall (CH)
(72) Erfinder: Schmidt-Hatting, Wolfgang, CH-8630 Rüti/ZH (CH)

## Beschreibung

Die vorliegende Erfindung bezieht sich auf ein Anodenträgersystem für die Stromzufuhr zu einer Schmelzflußelektrolysezelle, insbesondere zur Herstellung von Aluminium.

Für die Gewinnung von Aluminium durch Elektrolyse von Aluminiumoxid wird dieses in einer Fluoridschmelze gelöst, die zum größten Teil aus Kryolith besteht. Das kathodisch abgeschiedene Aluminium sammelt sich unter der Fluoridschmelze auf dem Kohleboden der Zelle, wobei die Oberfläche des flüssigen Aluminiums die Kathode bildet. In die Schmelze tauchen von oben an Traversen befestigte Anoden ein, die bei konventionellen Verfahren aus amorphem Kohlenstoff bestehen. An den Kohleanoden entsteht durch die elektrolytische Zersetzung des Aluminiumoxids Sauerstoff, der sich mit dem Kohlenstoff der Anoden zu C0₂ und CO verbindet. Die Elektrolyse findet im allgemeinen in einem Temperaturbereich von etwa 940-970°C statt. Im Laufe der Elektrolyse verarmt der Elektrolyt an Aluminiumoxid. Bei einer unteren Konzentration von 1-2 Gew.-0/o Aluminiumoxid im Elektrolyten kommt es zum Anodeneffekt, der sich in einer stufenförmigen Spannungserhöhung von beispielsweise 4-4,5 V auf 30 V und darüber auswirkt. Spätestens dann muß die aus erstarrtem Elektrolytmaterial gebildete Kruste eingeschlagen und die Aluminiumoxidkonzentration durch Zugabe von neuem Aluminiumoxid (Tonerde) angehoben werden.

Im normalen Betrieb wird der Elektrolyseofen üblicherweise periodisch bedient, auch wenn kein Anodeneffekt auftritt, indem die Kruste eingeschlagen und Tonerde zugegeben wird.

Bei Vergrößerung der Zellenstromstärke über 50 kA (Kiloampere) hinaus machen sich schädliche magnetische Effekte bemerkbar, wie z. B. eine verstärkte Aufwölbung des flüssigen Metalls oder dessen Strömung. Die Ursache dieser beiden Effekte werden in der betreffenden Fachliteratur ausführlich beschrieben und haben zu zahlreichen Vorschlägen zu ihrer Beseitigung geführt. Auch die Nachteile der Aufwölbung und Strömung des Metalls sind Gegenstand zahlreicher Veröffentlichungen.

Die beiden erwähnten magnetischen Effekte sind jedoch gegenüber einem weiteren magnetischen Effekt, der umlaufenden Metallwelle, abzugrenzen. Diese Metallwelle läuft, je nach der allgemeinen Stromrichtung in der Halle, im Uhrzeiger- oder Gegenuhrzeigersinn, entlang des Bordes der Elektrolysezelle.

Alle drei genannten magnetischen Phänomene haben jedoch eine gemeinsame Ursache: Sie werden durch eine ungünstige Verteilung von Stromdichten und magnetischer Induktion in der Schmelze hervorgerufen.

Für die Aufwölbung und die Strömung des flüssigen Aluminiums sind in Veröffentlichungen die Zusammenhänge erklärende Theorien entwickelt worden, im Gegensatz dazu ist jedoch der Zusammenhang von Stromdichte und Induktion einerseits und der Entstehung, Erhaltung und Fortpflanzung der Metallwelle andererseits noch nicht befriedigend erklärt. Trotzdem kann die im allgemeinen entlang des Umfangs des Badraumes rechts- oder linksdrehende Metallwelle genügend genau entdeckt, beschrieben und in der Zelle verfolgt werden.

Dort wo sich die Metallwelle in der Zelle momentan befindet, verkleinert sie vorübergehend die Interpolardistanz zu der oder den darüberliegenden Anoden. Durch die Verkleinerung der Interpolardistanz wird der vom Gleichstrom zu überwindende Elektrolytwiderstand kleiner, wodurch am Ort des Wellenbergs die momentane Stromstärke erhöht wird. Weil die Summe der Momentanwerte der Ströme aller Anoden in jedem Augenblick dem Gleichstromwert der Zelle entspricht, wird die Stromstärke der außerhalb des Bereichs der Metallwelle befindlichen Anoden untsprechend der größeren Interpolardistanz verringert werden, bis die Metallwelle weitergewandert ist.

Die umlaufende Metallwelle führt in einer einzelnen Anodenstange zu einer der Sinusform ähnlichen zeitlichen Veränderung der Stromstärke, wobei jedoch der Gleichstromwert der Anodenstange erhalten bleibt. Die Umlaufzeit einer Metallwelle entlang des Umfangs der Elektrolysezelle, d. h. die Zeit, bis die Metallwerte bis zu derselben Anodenstange zurückkehrt, liegt üblicherweise zwischen 30 und 80 Sekunden.

Die Verkleinerung der Interpolardistanz durch die umlaufende Metallwelle bringt flüssiges Aluminium, das bereits elektrolytisch hergestellt worden ist, in die Nähe des an den Kohleanoden entwickelten gasförmigen C0₂. Dabei wird ein Teil des Aluminiums durch das C0₂ zu A1₂0₃ reoxidiert, wodurch die Metallausbeute, die Stromausbeute genannt wird, sinkt.

Als Maßnahme gegen die Metallwellen kann die Interpolardistanz aller Anoden erhöht werden, wodurch die Metallwellen meistens verkleinert, oft sogar zum Verschwinden gebracht werden können Mit der Erhöhung der Interpolardistanz wird jedoch auch der ohmsche Spannungsabfall im Elektrolyten erhöht und folglich der Aufwand an elektrischer Energie vergrößert. Die zusätzlich verbrauchte elektrische Energie wird, statt zum Herstellen von Aluminium verwendet, in Wärme umgesetzt. Wegen der gesunkenen Metallausbeute wird das produzierte Aluminium pro Einheit erheblich verteuert. Über eine Simultanmessung der Ströme aller Anodenstangen nach bekannten Meßprinzipien läßt sich die Metallwelle einwandfrei erkennen, und deren Drehbewegung kann verfolgt werden.

Die Höhe der Metallwellen beträgt einige Millimeter bis einige Zentimeter. In extremen Fällen kann sie bis zum momentanen Kurzschluß zwischen Kathode und Anode führen, da die Interpolardistanz ihrerseits von der gleichen Größenordnung ist; sie liegt üblicherweise zwischen 4 und 6 cm.

Bei einer Vergrößerung der Interpolardistanz nimmt sowohl die Amplitude der Metallwelle als auch diejenige des Wechselstromes im Anodenstangenstrom ab. Aus zahlreichen Messungen und Beobachtungen wurde abgeleitet, daß der entstehende Wechselstrom nur eine Folge der Metallwelle ist. Ist die Welle, wie auch immer, einmal entstanden, so ist der Wechselstrom für die Erhaltung und Fortpflanzung der Metallwelle verantwortlich.

Der Erfinder hat sich die Aufgabe gestellt, eine Schmelzflußelektrolysezelle, insbesondere zur Herstellung von Aluminium, zu schaffen, bei welcher die Metallwelle ohne Erhöhung der Interpolardistanz stark vermindert oder unterdrückt werden.

Die Aufgabe wird erfindungsgemäß dadurch gelöst, daß das aus wenigstens je zwei horizontal angeordneten Anodenschienen und mit diesen stirnseitig verbundenen Leiterplatten gebildete Anodenträgersystem an mindestens zwei Stellen vollständig aufgetrennt, jedoch mit elektrisch isolierendem Material mechanisch stabil verbunden ist, wobei
- eine galvanische Verbindung von Teilstükken derselben Schiene des Anodenträgersystems nur über die vorhergehende Zelle besteht,
- die elektrisch isolierenden Auftrennungen entsprechend der Schienenführung von einer Zelle zur anderen so angebracht sind, daß die in die einzelnen Teilstücke des Anodenträgersystems eingespeisten Teilströme des Zellengleichstromes jeweils von den an diesem Teilstück befestigten Anodenstangen unter Führung ihres Nennstromes abgenommen werden können, und
- Anodenschienen bzw. Trägerplatten bei stirnseitiger Stromzufuhr höchstens je eine elektrisch isolierende Auftrennung aufweisen.

Messungen haben ergeben, daß der die Metallwelle erhaltende und in Rotation versetzende Wechselstrom nur im anodischen Teil der Zelle fließt.

Der Stromkreis für den Wechselstrom läßt sich wie folgt festlegen. Dieser fließt in einer oder wenigen Anodenstangen nach unten, durchquert die entsprechenden Anoden, verläßt diese an ihren Unterseiten, durchquert annähernd senkrecht den Elektrolyten und dringt in das reduzierte Metall ein. Im Metall fließt der Wechselstrom in horizontaler Richtung zu den am Zellenrand ungefähr diametral gegenüberliegenden Anoden, verläßt dort das Metall, durchfließt den Elektrolyten annähernd senkrecht nach oben, dringt in die darüberliegenden Anoden ein, durchquert diese, fließt über die dazugehörenden Anodenstangen in den Anodenbalken und kehrt zu den eingangs genannten Anodenstangen zurück. Die so definierte Stromschleife rotiert, je nach Lage der Rückleitung in der Halle links- oder rechtsdrehend, um eine senkrechte Achse, die ungefähr im Zellenzentrum steht, während die Metallwelle und mit ihr das Wechselstrommaximum am Zellenumfang umlaufen. Mit dem erfindungsgemäßen Auftrennen des Anodenträgersystems wird der genannte Wechselstromkreis galvanisch unterbrochen, womit keine Metallwellen mehr möglich sind, weil der antreibende Wechselstrom größtenteils fehlt.

Im Verlaufe des Elektrolyseverfahrens können jedoch bei gestörter kathodischer Stromverteilung Störungen, sowohl in der elektrisch vorgeschalteten Zelle, wie auch in der betrachteten Zelle selbst, auftreten. Diese Störungen können schädliche magnetische Bewegungen des flüssigen Aluminiums oder Verformungen seiner Oberfläche provozieren, obwohl rotierende Metallwei!en unterbunden bleiben.

Nach einer oevorzugten Ausführungsform der Erfindung werden deshalb die isolierenden Auftrennungen parallel überbrückende Schalter angeordnet.

Diese Überbrückung der bleibenden Auftrennungen in der Traverse bewirkt, daß bei gestörter kathodischer Stromverteilung die Ausgleichsströme im Anodenträgersystem der Folgezelle nicht nur über Teilstücke, sondern über die ganze Traverse fließen können. Dadurch werden schädliche Störungen in Form von magnetischen Bewegungen oder Oberflächenverformungen weitgehend ausgeschaltet.

Die Ausgleichsströme sind Gleichströme und nicht mit den Wechselströmen identisch, welche für die Aufrechterhaltung der rotierenden Metallwelle verantwortlich sind.

Verglichen mit den massiven Schienenquerschnitten der Traverse ist der Leiterquerschnitt des Schalters verhältnismäßig gering, er beträgt beispielsweise 1-10% des Schienenquerschnittes. Die Schalter, welche die isolierenden Trennstellen überbrücken sollen, werden zweckmäßig auf der Traverse selbst angebracht.

In modernen Elektrolysehallen werden die Schalter automatisch, insbesondere mittels EDV gesteuert und durch ein elektromagnetisch arbeitendes Betätigungsorgan geschlossen und geöffnet.

Bei normal arbeitender Elektrolysezelle sind die Überbrückungen geschlossen, die Ausgleichsströme können also über die ganze Traverse fließen. Bilden sich umlaufende Metallwellen aus, so werden die Überbrückungen geöffnet, wodurch die zwischen den elektrisch isolierenden Auftrennungen liegenden Teile der Traverse voneinander getrennt sind. Nach dem Abklingen der umlaufenden Metallwelle werden die Überbrückungen wieder geschlossen.

Das Auftreten einer Metallschwingung bzw. Oberflächenverformung wird nach bekannten Verfahren, z. B. durch Registrierung der Ströme in den Anodenstangen, festgestellt, und bei der Verwendung eines automatisierten Systems der notwendige Steuerimpuls von einer EDV-Anlage ausgelöst.

Die Erfindung wird anhand der Zeichnung näher erläutert. Es zeigt schematisch
Fig. 1 eine Ansicht einer Ausführungsart des anodischen Teils einer Elektrolysezelle,
Fig.2-4 Draufsichten des anodischen Teils von Fig. 1, mit Auftrennungen an verschiedenen Stellen,
Fig. 5 eine Schienenanordnung von drei in Reihe geschalteten Elektrolysezellen.

Das in den Fig. 1 -4 dargestellte Anodenträgersystem mit sechs Anoden soll lediglich das Prinzip verdeutlichen, natürlich werden bei zu industrieller Produktion eingesetzten Elektrolysezellen wesentlich mehr Anoden angeordnet.

Das Anodenträgersystem besteht aus zwei parallel angeordneten Anodenschienen 10 und zwei an den Stirnseiten dieser Schienen angeordneten Leiterplatten 12. Sowohl Anodenschienen als auch Leiterplatten bestehen vorzugsweise aus Aluminium, die Stirnseiten der Anodenschienen 10 sind zweckmäßig mit den Leiterplatten 12 verschweißt.

Im vorliegenden Beispiel werden die nicht gezeichneten Stromzuführungen an den Leiterplatten angeschlossen. Diese Stromzuführungen können jedoch, insbesondere bei großen Elektrolysezellen, in bezug auf die Anodenschienen nicht nur stirnseitig, sondern an jedem, für einen guten Ofengang vorteilhaften Ort der Schienenlängsseite angeschlossen werden. In diesem Fall kann eine Anodenschiene - je nach der Schienenanordnung - auch an mehr als einem Ort in gleiche oder unterschiedliche Teilstücke aufgetrennt und isoliert werden. An den Anodenschienen 10 sind sechs Anoden 14 mittels Anodenstangen 16, welche im oberen Bereich ebenfalls aus Aluminium bestehen, aufgehängt.

Bei der stirnseitigen Stromeinspeisung in die beiden Anodenschienen, die als Schienenpaar auch mit Anodenbalken bezeichnet werden, wird von der einen Seite ein Strom ? J und von der anderen Seite (1 -α) · J zugeführt. Mit J wird der gesamte Zellengleichstrom bezeichnet, a ist ein zwischen 0 und 1 liegender, für eine Anlage aus vielen elektrisch in Reihe geschalteten Zellen konstanter Verteilungsfaktor. Für die Fig. 1-3 wird angenommen, daß die Schienenführungen zu den Folgezellen so konzipiert sind, daß dem Anodenbalken2/3 des Zellengleichstromes J von links und 1/3 von rechts zugeführt wird. Damit ist die Konstante α gleich 2/3. Jede Anodenstange 16 führt den Anoden 14 und damit der Elektrolysezelle 1/6 des Zellengleichstromes zu.

Trennt man nun die Anodenschienen 10 längs der in Fig. 1 und 2 gezeichneten Linie A auf und verbindet sie dort mit elektrisch isolierendem, mechanisch stabilem Material 11, so können weiterhin alle Anoden mit ihrem Nennstrom beliefert werden.

Ohne die Auftrennung bei der Linie A könnte sich der Wechselstrom in Folge einer Metallwelle zwischen beliebigen, diametral am Zellenumfang gegenüberliegenden Anoden, d. h. 1 und 4, 2 und 5 sowie 3 und 6 (Fig. 2), über Anodenschienen 10 und Leiterplatten 12 schließen. Mit der Auftrennung an der Linie A ist der Wechselstromkreis für die Anoden 1 und 4 sowie 3 und 6 unterbrochen. Der nicht unterbrochene Wechselstromkreis für die Anoden 2 und 5 reicht nicht für die Aufrechterhaltung einer umlaufenden Metallwelle aus, da diese, wenn sie an den Eckpunkten angekommen wäre, keinen mehr sie treibenden Wechselstrom fände.

In Fig. 3 erfolgte die Auftrennung entlang der Linie B. Für die Konstante a wird wieder der Wert 2/3 angenommen, damit wird wieder 2/3 des Zellengleichstromes von links und 1/3 von rechts zugeführt. Man erkennt, daß auch hier alle Anoden mit ihrem Nennstrom beliefert werden können: Die Anoden 1 und 4 bis 6 werden von links und die Anoden 2 und 3 von rechts gespeist. Der oben definierte Wechselstromkreis ist für die Anodenpaare 2, 5 und 3, 6 unterbrochen, während er für das Anodenpaar 1, 4 nicht unterbrochen ist.

Wenn für ein Anodenträgersystem mit einer ungeraden Zahl von Anoden pro Schiene, wie in Fig. 4 dargestellt, der Verteilungsfaktor α 0,5 beträgt, d. h. gleich viel Strom von links und rechts zugeführt wird, muß die Auftrennung C nicht in den Anodenschienen 10, sondern in den Leiterplatten 12 erfolgen. Andernfalls wäre es nicht möglich, allen Anoden ihren Nennstrom zuzuführen. Bei einer geraden Zahl von Anoden pro Schiene kann die Trennung selbstverständlich auch bei C erfolgen.

In Fig. 5 sind drei elektrisch in Reihe geschaltete Elektrolysezellen 18, 20 und 22 angedeutet. Jede Zelle hat vier Kathodenbarrenenden 24, die den Zellengleichstrom über Stromschienen 26, 28 der Folgezelle zuführen, und zwar mit einer Konstante α=0,5, d. h. es wird links und rechts gleich viel Strom in den Anodenbalken eingespeist. Auch bei der Aufteilung der Leiterplatten 12, wie in Fig. 4 dargestellt, können alle Anoden mit ihrem Nennstrom beliefert werden. Die diametral gegenüberliegenden Anoden haben jedoch, außer über die vor- und nachgeschalteten Zellen, keine galvanische Verbindung, womit der oben besprochene Wechselstromkreis unterbrochen ist und daher keine Metallwellen aufrechterhalten werden.

Bei einer großen Zahl von Anoden wird eine vollständige Durchtrennung und elektrisch isolierende Wiederverbindung des Anodenbalkens vorzugsweise möglichst nahe beim Zentrum des Elektrolyseofens durchgeführt. Je näher die Auftrennung beim Zentrum liegt, desto mehr Wechselstromkreise von diametral gegenüberliegenden Anodenpaaren können galvanisch unterbrochen werden, wobei jedoch α, d. h. die Schienenführung, entsprechend angepaßt werden muß. Auch bei einer großen Anzahl von Anoden ist jedoch die Auftrennung der Leiterplatten (Fig. 4) besonders vorteilhaft, u. a. weil sie von der Schienenführung und damit von ∞ unabhängig ist.

Die in den Fig.2-4 dargestellten elektrisch isolierenden Verbindungsstücke 11 verbinden die Anodenschienen 10 bzw. die Leiterplatten 12 an den Schnittlinien A, B oder C mechanisch stabil. Diese Materialien können aus einem der in der Elektrotechnik eingesetzten Isoliermaterialien, vorzugsweise Holz oder Asbestit bestehen. Die isolierenden Auftrennungen A, B und C werden vorzugsweise mit nicht eingezeichneten Schaltern parallel überbrückt.

Ist das Anodenträgersystem einstückig, z. B. als entsprechendes Profil, ausgebildet, so können die Wechselstromkreise diametral gegenüberliegender Anoden nur unterbunden werden, wenn das Profil, analog wie in Fig. 1 und 2 dargestellt, in Querrichtung mindestens einmal vollständig durchtrennt und mit einem elektrisch isolierenden Material mechanisch stabil verbunden wird.

## Patentansprüche

1. Anodenträgersystem für die Stromzufuhr zu einer Schmelzflußelektrolysezelle, insbesondere zur Herstellung von Aluminium, dadurch gekennzeichnet, daß das aus wenigstens je zwei horizontal angeordneten Anodenschienen (10) und mit diesen stirnseitig verbundenen Leiterplatten (12) gebildete Anodenträgersystem an mindestens zwei Stellen (A, B, C) vollständig aufgetrennt, jedoch mit elektrisch isolierendem Material (11) mechanisch stabil verbunden ist, wobei
- eine galvanische Verbindung von Teilstükken derselben Schiene des Anodenträgersystems nur über die vorhergehende Zelle besteht,
- die elektrisch isolierenden Auftrennungen (A, B, C) entsprechend der Schienenführung von einer Zelle zur anderen so angebracht sind, daß die in die einzelnen Teilstücke des Anodenträgersystems (10, 12) eingespeisten Teilströme des Zellengleichstromes jeweils von den an diesem Teilstück befestigten Anodenstangen (16) unter Führung ihres Nennstromes abgenommen werden können, und
- Anodenschienen (10) bzw. Trägerplatten (12) bei stirnseitiger Stromzufuhr höchstens je eine elektrisch isolierende Auftrennung (A, B, C) aufweisen.

2. Anodenträgersystem nach Anspruch 1, dadurch gekennzeichnet, daß die Leiterplatten (12) aufgetrennt und elektrisch isolierend verbunden sind.

3. Anodenträgersystem nach Anspruch 1 oder 2, dadurch gekennzeichnet, daß das elektrisch isolierende Material (11) aus einem der in der Elektrotechnik eingesetzten Isoliermaterialien, vorzugsweise Holz oder Asbestit, besteht.

4. Anodenträgersystem nach mindestens einem der Ansprüche 1-3, dadurch gekennzeichnet, daß die elektrisch isolierenden Auftrennungen (A, B, C) mit Schaltern parallel überbrückt sind.

5. Anodenträgersystem für die Stromzufuhr zu einer Schmelzflußelektrolysezelle, insbesondere zur Herstellung von Aluminium, dadurch gekennzeichnet, daß ein einstückig ausgebildeter Anodenbalken an mindestens einer Stelle vollständig aufgetrennt, jedoch mit elektrisch isolierendem Material mechanisch stabil verbunden ist, wobei
- eine galvanische Verbindung von Teilstükken des Anodenbalkens nur über die vorhergehende Zelle besteht,
- die elektrisch isolierende(n) Auftrennung(en) entsprechend der Schienenführung von einer Zelle zur anderen so angebracht sind, daß die in die einzelnen Teilstücke des Anodenbalkens eingespeisten Teilströme des Zellengleichstromes jeweils von den an diesem Teilstück befestigten Anodenstangen unter Führung ihres Nennstromes abgenommen werden können, und
- der Anodenbalken bei stirnseitiger Stromzufuhr nur eine elektrisch isolierende Auftrennung aufweist.

6. Anodenträgersystem nach Anspruch 4, dadurch gekennzeichnet, daß das elektrisch isolierende Material aus einem der in der Elektrotechnik eingesetzten Isoliermaterialien, vorzugsweise Holz oderAsbestit, besteht.

7. Anodenträgersystem nach Anspruch 5 oder 6, dadurch gekennzeichnet, daß die elektrisch isolierenden Auftrennungen mit Schaltern parallel überbrückt sind.

## Claims

1. Anode supporting system for supplying current to a fusion electrolysis cell, in particular for production of aluminium, characterised in that the anode supporting system, constituted by at least two horizontally arranged anode beams (10) and conductor plates (12) joined to them at the ends, ist separated completely at at least two places (A, B, C) but joined in a mechanically firm manner by electrically insulating material (11), whereby
- an electrical connection of parts of the same beam of the anode supporting system exists only via the previous cell,
- the electrically insulating divisions (A, B, C) are so disposed, corresponding to the busbar connection from one cell to another, that the fractional currents of the cell direct current, fed into the individual parts of the anode supporting system (10, 12) can each be accepted by the anode roads (16) secured to this part, while carrying their rated current, and
- anode beams (10) or support plates (12) each have at most one electrically insulating division (A, B, C) when the current is fed to the ends.

2. Anode supporting system according to claim 1, characterised in that the conductor plates (12) are separated and joined in an electrically insulating manner.

3. Anode supporting system according to claim 1 or 2, characterised in that the electrically insulating material (11) consists of one of the insulating materials used in electrical engineering, preferably wood or asbestite.

4. Anode supporting system according to at least one of claims 1 -3, characterised in that the electrically insulating divisions (A, B, C) are bridged in parallel by switches.

5. Anode supporting system for the supply of current to a fusion electrolysis cell, in particular for production of aluminium, characterised in that an anode beam formed in one piece is separated completely at at least one place, but joined in a mechanically firm manner by electrically insulating material, whereby
- an electrical connection of parts of the anode beam exists only via the previous cell,
- the electrically insulating division/divisions is/are so disposed, corresponding to the busbar connection from one cell to another, that the fractional currents of the cell direct current, fed into the individual parts of the anode beam, can each be accepted by the anode rods secured to this part, while carrying their rated current, and
- the anode beam has only one electrically insulating division when the current is fed to the ends.

6. Anode supporting system according to claim 4, characterised in that the electrically insulating material consists of one of the insulating materials employed in electrical engineering, preferably wood or asbestite.

7. Anode supporting system according to claim 5 or 6, characterised in that the electrically insulating divisions are bridged in parallel by switches.

## Revendications

1. Système de support d'anodes pour l'amenée du courant électrique à une cuve d'électrolyse ignée, en particulier pour la production d'aluminium, caractérisé en ce qu'il est constitué d'au moins deux barres horizontales (10) de support et d'amenée du courant, reliées entre elles aux extrémités par deux plaques conductrices (12), et qu'il est électriquement divisé complètement mais assemblé mécaniquement de façon stable par des intercalaires en matériau isolateur électrique (11), à au moins deux endroits (A, B, C), de telle manière que:
- les parties d'une même barre du système de support d'anodes ne sont en liaison galvanique l'une avec l'autre qu'à travers la cuve précédente,
- les intercalaires d'assemblage isolants (A, B, C) sont placés, suivant la disposition des barres omnibus entre les cuves, pour que les portions du courant continu total des cuves envoyées dans les parties du système de support d'anodes (10, 12) correspondent chaque fois à la somme des courants nominaux des barres porte-anodes (16) fixées à la partie concernée du système de support et prélevant leurs courants respectifs de celle-ci, et
- les barres horizontales (10) ou les plaques conductrices (12) du système de support présentent chacune tout au plus un intercalaire isolant (A, B, C) en cas d'amenée du courant aux extrémités du système de support.

2. Système de support d'anodes selon la revendication 1, caractérisé en ce que les plaques conductrices (12) sont divisées et que leurs parties sont assemblées de façon électriquement isolante.

3. Système de support d'anodes selon la revendication 1 ou 2, caracterisé en ce que le matériau isolant (11) d'où sont réalisés les intercalaires est un matériau isolant utilisé dans l'électrotechnique, de préférence du bois ou de l'asbestite.

4. Système de support d'anodes selon au moins l'une des revendications 1 à 3, caractérisé en ce que des interrupteurs sont montés parallèlement aux intercalaires isolants (A, B, C).

5. Système de support d'anodes pour l'amenée du courant 'electrique à une cuve d'électrolyse ignée, en particulier pour la production d'aluminium, caractérisé en ce qu'il est constitué d'une poutre porte-anodes en une seule pièce qui est électriquement divisée complètement mais dont les parties sont assemblées mécaniquement de façon stable par au moins un intercalaire en matériau isolateur électrique, de telle manière que:
- les parties de la poutre porte-anodes ne sont en liaison galvanique l'une avec l'autre qu'à travers la cuve précédente,
- l'intercalaire ou les intercalaires d'assemblage isolant(s) est ou sont placé(s), suivant la disposition des barres omnibus entre les cuves, pour que les portions du courant continu total des cuves envoyées dans les parties de la poutre porte-anodes correspondent chaque fois à la somme des courants nominaux des barres porte-anodes fixées à la partie concernée de la poutre et prélevant leurs courants respectifs de celle-ci, et
- la poutre porte-anodes présente seulement un intercalaire d'assemblage isolant en cas d'amenée du courant aux extrémités de la poutre.

6. Système de support d'anodes selon la revendication 5, caractérisé en ce que des interrupteurs sont montés parallèlement aux intercalaires isolants.

7. Système de support d'anodes selon la revendication 5 ou 6, caractérisé en ce que des interrupteurs sont montés parallèlement aux intercalaires isolants.
